# EUROPÄISCHE PATENTSCHRIFT

(11) **EP 0 415 172 B1**
(45) Veröffentlichungstag und Bekanntmachung des Hinweises auf die Patenterteilung: **16.03.1994**
(21) Anmeldenummer: 90115540.8
(22) Anmeldetag: 14.08.1990
(51) Int. Cl.: G03D 3/02, G03D 3/06

(54) **Gegenstromschlussbehandlungsvorrichtung**
Counter-current final treatment apparatus
Dispositif de traitement final à contre-courant

(30) Priorität: 26.08.1989 DE 3928331
(43) Veröffentlichungstag der Anmeldung: 06.03.1991
(73) Patentinhaber: Agfa-Gevaert AG, 51373 Leverkusen (DE)
(72) Erfinder: Wernicke, Ubbo, Dr., D-5064 Rösrath-Kleineichen (DE)

(56) Entgegenhaltungen:
- CH-A- 250 672
- DE-A- 3 320 787
- PATENT ABSTRACTS OF JAPAN, Band 13, Nr. 9 (P-811)[3357], 11. Januar 1989; & JP-A-62 216 050

## Beschreibung

Die Erfindung betrifft eine Vorrichtung gemäß dem Oberbegriff des Patentanspruchs 1.

Für die Behandlung von fotografischem Material in einer kontinuierlich wirkenden Transporteinrichtung sind Wässerungseinrichtungen mit einem oder mehreren Wässerungsbehältern bekannt, die von dem fotografischen Material nacheinander durchlaufen werden. Dabei wird der regelmäßig notwendige Zulauf von Frischwasser in den letzten der Wässerungsbehälter eingeleitet, so daß dort die geringste Konzentration an den aus der fotografischen Schicht herauszulösenden Chemikalien der Behandlungsbäder vorhanden ist. Der Überlauf des letzten Wässerungsbehälters wird dann in die vorher liegenden Wässerungsbehälter geführt, so daß entgegen der Durchlaufrichtung des fotografischen Materials die Konzentration an Chemikalien ansteigt. Dieses Prinzip ist sowohl aus der chemischen Verfahrenstechnik als auch von Wärmetauschern als Gegenstromprinzip bekannt. Dabei sind die Behandlungsergebnisse umso besser, je größer die Anzahl der aufeinander folgenden Behandlungsstufen ist. Der Aufwand für eine solche Behandlungseinrichtung steigt jedoch auch mit der Anzahl der Behälter.

Eine solche Vorrichtung ist beispielsweise aus DE-A-33 20 787 bekannt, deren Wirkung dadurch gesteigert wird, daß auf der Einlaufseite des fotografischen Materials unter diesem ein sich über die Tankbreite erstreckendes Überlaufwehr mit Ablaufrinne angeordnet ist, sowie ein erstes, sich über die Tankbreite erstreckendes Walzenpaar mit gegenüber dem Wasserspiegel geneigter Achsenebene, wobei zwischen der Ablaufrinne und der dieser benachbarten Walze des Walzenpaares ein im Vergleich zur Tanklänge schmaler Spalt verbleibt, daß im unteren Teil des Tanks ein sich über die Tankbreite erstreckendes, walzenparalleles Sprührohr für Wasserzufuhr mit im wesentlichen nach oben gerichteten Austrittsöffnungen so angeordnet ist, daß der aus dem Sprührohr austretende Strahl auf den Spalt zwischen Ablaufrinne und Walze gerichtet ist.

Diese Vorrichtung kann auch in einem wässerungsfreien Verarbeitungsverfahren, bei dem die Schlußwässerung durch Behandlung des Materials mit einer Stabilisierlösung ersetzt ist, verwendet werden, allerdings ist die Wirkungssteigerung gegenüber solchen Vorrichtungen, die das Sprührohr nicht aufweisen, nicht so erheblich, daß die Zahl der Tanks für die Stabilisatorbehandlung reduziert werden könnte.

In einem wässerungsfreien Verarbeitungsverfahren mit Stabilisatorbehandlung als Schlußbad werden z.B. üblicherweise 4 Tanks für die Stabilisatorbehandlung als Gegenstromkaskade angeordnet, die mit einer Regenerierquote von 248 ml/m² und einer Verweilzeit von 22,5 Sek/Tank betrieben werden und eine Verschleppungsrate von ca. 80 ml/m² berücksichtigen.

Für die Reduzierung auf nur noch 3 Tanks bei gleichem Materialdurchsatz und gleichem angestrebtem Verdünnungseffekt kommen nach bisheriger Kenntnis folgende Maßnahmen in Frage: Erhöhung der Regenierquote auf wenigstens 400 ml/m² , was unerwünscht ist, da es zu einem erheblich gesteigerten Anfall an gebrauchtem Stabilisierbad führt.

Aufgabe der Erfindung ist, eine Schlußbehandlungsvorrichtung zur Verfügung zu stellen, die bei gleicher Wirksamkeit wie bisher mit einer geringeren Anzahl an Behandlungstanks auskommt.

Diese Aufgabe wird durch die im Anspruch 1 beschriebene Erfindung gelöst.

Das Schlußbehandlungsbad kann eine Wässerung oder ein Stabilisierbad sein.

Vorzugsweise befindet sich höchstens 1/5, insbesondere 1/10 bis 1/100, des Schlußbehandlungsbades in dem Rohr. Das Rohr taucht wenigstens so weit in den Tank ein, wie es 50 % der Füllhöhe des Tankes entspricht. Die maximale Eintauchtiefe des Rohres wird durch das Ausmaß der technischen Installationen (Umlenkrollen etc.) im Tank begrenzt. Um unter diesen Umständen auf die jeweils gewünschte, im Rohr befindliche Schlußbadmenge zu kommen, empfiehlt es sich, die leichte Weite des Rohres bei üblichen Tankgrößen auf einen Wert von etwa 2 bis 20 mm einzustellen. Die Breite des Rohres ist durch die Breite des fotografischen Materials vorgegeben.

In einer bevorzugten Ausführungsform der Erfindung wird im Bereich der Einlaufseite des fotografischen Materials ein weiteres, in gleicher Weise gestaltetes Rohr angebracht, durch das das fotografische Material geführt wird, wobei das Rohr wenige mm unterhalb des Flüssigkeitsnieveaus durch ein seitlich angebrachtes Rohr direkt mit dem Ablauf verbunden ist.

In Fig. 1 ist eine Ausführungsform der Erfindung mit ein- und auslaufseitem Rohr skizziert.

Im Tank 1 befinden sich einlaufseitig und auslaufseitig die Rohre 2 und 3 durch die das fotografische Material 4 in Pfeilrichtung über Umlenkrollen 5 transportiert wird. Frisches Nachbehandlungsbad wird über die Leitung 6 zugeführt. Der Ablauf aus dem Einlaufrohr ist mit 7 bezeichnet.

### Beispiel 1

Ein handelsübliches Colorpapier wird wie folgt im handelsüblichen Prozeß entwickelt.

| Bad | Zeit | Regenerierquote |
|---|---|---|
| Entwickler | 45′ | 240 ml/m² |
| Bleichfixierbad | 45′ | 160 ml/m² |
| Stabilisator | 30′ | 200 ml/m² |
| Stabilisator | 30′ | 200 ml/m² |
| Stabilisator | 30′ | 200 ml/m² |

Das Tankvolumen der Stabilisatortanks beträgt ca. 6 Liter. Die Tanks sind nicht in Kaskade geschaltet.

Die wesentlichen Bestandteile des verwendeten Bleichfixierbades sind

| | |
|---|---|
| Ammoniumthiosulfat | 100 g/l |
| Eisenammonium-EDTA | 50 g/l |
| Natriumsulfit | 20 g/l |

Während der Verarbeitung von ca. 100 m² Colorpapier wird die Konzentration des Bleichfixierbades durch Zugabe eines geeigneten Regenerators konstant gehalten.

Anschließend wird die Konzentration von Ammoniumthiosulfat und Eisenammonium-EDTA im ersten Tank nach dem Bleichfixierbad analytisch bestimmt:

| | |
|---|---|
| Ammoniumthiosulfat | 19 g/l |
| Eisenammonium-EDTA | 9,1 g/l |

Ebenfalls bestimmt werden die Konzentrationen im zweiten Tank nach dem Bleichfixierbad:

| | |
|---|---|
| Ammoniumthiosulfat | 4,6 g/l |
| Eisenammonium-EDTA | 1,9 g/l |

### Beispiel 2 (erfindungsgemäß)

Am Auslaufteil des ersten Tanks nach dem Bleichfixierbad wird das erfindungsgemäße Rohr installiert: oberes Ende über Niveau, unteres Ende durch Abstreiferlippen verengt; Länge 20 cm, lichte Weite 15 mm.

Durch dieses Rohr, in dem sich etwa 5 % des Badvolumens befinden, läuft das Colorpapier ehe es den Tank 1 nach dem Bleichfixierbad verläßt und in den Tank 2 nach dem Bleichfixierbad einläuft.

Die Zugabe des Regenerators erfolgt in die obere Öffnung des Rohres, halbkontinuierlich mit einer Hubkolbenpumpe mit 200 ml/m².

Nach Verarbeitung von 100 m² Colorpapier werden die Konzentrationen im Tank 2 nach dem Bleichfixierbad analytisch bestimmt:

| | |
|---|---|
| Ammoniumthiosulfat | 1,0 g |
| Eisenammonium-EDTA | 0,4 g |

Die sich einstellende Gleichgewichtskonzentrationen im Tank 2 nach dem Bleichfixierbad verhalten sich wie 1:0,2, d.h. das erfindungsgemäße System ist 5 x wirkungsvoller als das herkömmliche Verfahren.

## Patentansprüche

1. Gegenstromschlußbehandlungsvorrichtung für fotografisches Endlosmaterial aus wenigstens einem Schlußbehandlungstank (1) mit einem Zulauf für das Schlußbehandlungsbad und einem Ablauf für das mit Chemikalien angereicherte Schlußbehandlungsbad sowie angetriebenen Rollen (5) für den Transport des fotografischen Materials durch den Tank auf einem U-förmigen Weg, dadurch gekennzeichnet, daß auf der Auslaufseite des fotografischen Materials ein in der Breite dem fotografischen Material angepaßtes, oben und unten offenes Rohr (3) angebracht ist, durch das das fotografische Material transportiert wird, wobei die untere Öffnung in das Schlußbehandlungsbad eintaucht und die obere Öffnung sich oberhalb des Flüssigkeitsniveaus des Schlußbehandlungsbades befindet und wobei das auslaufseitig angebrachte Rohr über dem Flüssigkeitsniveau mit dem Zulauf des Schlußbehandlungsbades verbunden ist.

2. Vorrichtung nach Anspruch 1, dadurch gekennzeichnet, daß sich höchstens 1/5 des Schlußbehandlungsbades in dem Rohr befinden.

3. Vorrichtung nach Anspruch 2, dadurch gekennzeichnet, daß sich 1/10 bis 1/100 des Schlußbehandlungsbades in dem Rohr befinden.

4. Vorrichtung nach Anspruch 1, dadurch gekennzeichnet, daß im Bereich der Einlaufseite des fotografischen Materials ein weiteres, in gleicher Weise gestaltetes Rohr (2) angebracht ist, durch das das fotografische Material geführt wird, wobei das Rohr wenige mm unterhalb des Flüssigkeitsniveaus durch ein seitlich angebrachtes Rohr (7) mit dem Ablauf verbunden ist.

## Claims

1. Countercurrent final treatment apparatus for continuous photographic material, consisting of at least one final treatment tank (1) with an inlet for the final treatment bath and an outlet for the chemical-rich final treatment bath, as well as driven rollers (5) for conveying the photographic material through the tank in a U-shaped path, characterised in that on the outlet side of the photographic material a tube (3) is mounted, which is open at the top and bottom and corresponds to the width of the photographic material, and through which the photographic material is conveyed, the lower aperture being immersed in the final treatment bath and the upper aperture being located above the liquid level of the final treatment bath, and the tube mounted on the outlet side being connected to the inlet of the final treatment bath above the liquid level.

2. Apparatus according to claim 1, characterised in that at most 1/5 of the final treatment bath is present inside the tube.

3. Apparatus according to claim 2, characterised in that 1/10 to 1/100 of the final treatment bath is present inside the tube.

4. Apparatus according to claim 1, characterised in that a further, similarly formed tube (2), through which the photographic material passes, is mounted in the region of the inlet side of the photographic material, and the tube is connected to the outlet a few millimetres below the liquid level by a laterally mounted tube (7).

## Revendications

1. Dispositif de traitement final à contre-courant pour matériau photographique sans fin consistant en une cuve de traitement final (1) avec une arrivée du bain de traitement final et une sortie du bain de traitement final enrichi en produits chimiques et des rouleaux actionnés (5) pour le transport du matériau photographique dans la cuve suivant un trajet en U, caractérisé en ce que du côté de la sortie du matériau photographique est disposé un tube (3) ouvert en haut et en bas, de largeur adaptée au matériau photographique, à travers lequel le matériau photographique est transporté, l'ouverture inférieure plongeant dans le bain de traitement final et l'ouverture supérieure se trouvant au-dessus du niveau du liquide du bain de traitement final et le tube disposé du côté de la sortie étant relié au-dessus du niveau du liquide avec l'arrivée du bain de traitement final.

2. Dispositif selon la revendication 1, caractérisé en ce que le tube contient au plus 1/5 du bain de traitement final.

3. Dispositif selon la revendication 2, caractérisé en ce que le tube contient 1/10 à 1/100 du bain de traitement final.

4. Dispositif selon la revendication 1, caractérisé en ce qu'un autre tube (2) de même forme est disposé du côté de l'introduction du matériau photographique, à travers lequel le matériau photographique est envoyé, le tube étant relié directement au trop-plein par un tube latéral (7) quelques mm au-dessous du niveau du liquide.
